# EUROPÄISCHE PATENTSCHRIFT

(11) **EP 0 247 209 B1**
(45) Veröffentlichungstag und Bekanntmachung des Hinweises auf die Patenterteilung: **18.07.1990**
(21) Anmeldenummer: 86106812.0
(22) Anmeldetag: 20.05.1986
(51) Int. Cl.: C25F 3/16, C25F 7/00

(54) **Vorrichtung und Verfahren zum elektrochemischen Polieren der Innenflächen von Rohren**
Apparatus and process for electrochemically polishing the inner surfaces of pipes
Dispositif et procédé de polissage électrochimique de surfaces intérieures de tubes

(43) Veröffentlichungstag der Anmeldung: 02.12.1987
(73) Patentinhaber: POLIGRAT GMBH, 81829 München (DE)
(72) Erfinder: Menzel, Jürgen, D-8000 München 50 (DE); Henkel, Georg, Dr., A-3830 Waidhofen/Thaya (AT)
(74) Vertreter: Wuesthoff, Franz, Dr.-Ing.

(56) Entgegenhaltungen:
- FR-A- 2 561 672
- He-l-ve tic a C
- Ri-e-ch sto ffi
- US-A- 3 202 598
- Y.-R-. Nav es,

## Beschreibung

Die Erfindung betrifft eine Vorrichtung zum elektrochemischen Polieren und/oder Beizen der Innenflächen von Rohren mit einem strömenden Elektrolyt, der zumindest teilweise eine im Inneren des anodisch geschalteten Rohres angeordnete Kathode passiert, sowie ein entsprechendes Verfahren zum elektrochemischen Polieren und/oder Beizen von Rohr-Innenflächen.

Aus der europäischen Patentanmeldung 82 104 945.9 sind ein Verfahren und eine Vorrichtung zum sogenannten Elektropolieren der Innenwände von metallischen Rohren bekannt, bei denen der Elektrolyt mittels Hochdruck von ca. 50 Bar auf ein Teilstück der Wandung des Rohres aufgebracht wird. Die Kathode wird mit Hilfe des Hochdruckstrahis im Rohr bewegt, so daß nacheinander unterschiedliche Abschnitte der Rohr-Innenwand poliert werden können.

Aus der europäischen Patentanmeldung 82 104 946.7 sind ebenfalls ein Verfahren und eine Vorrichtung zum elektrochemischen Polieren der Innenwände von Rohren bekannt, bei denen eine als Kathode wirkende Elektrode durch das Rohr bewegbar ist. Der Elektrolyt wird in den gesamten zu elektropolierenden Rohrabschnitt eingefüllt.

Aus dem DE-GM 80 11 918 ist eine Vorrichtung zum Elektropolieren der Innenwände von Rohren bekannt, bei der eine Rohrlanze in das Rohr eingebracht wird, die zwischen ihrer Spitze und einem Stauring einen kathodischen Bereich aufweist, wobei die Rohrlanze mit Bohrungen zum Durchtritt der Elektrolytflüssigkeit versehen ist.

Aus den US-A 3 202 598 ist eine Vorrichtung zum Elektropolieren der Innenwände von Rohren bekannt, wobei ein Spalt für den Elektrolyt zwisschen einer im Rohr bewegender Kathode und der Innenfläche des Rohres vorhanden ist. Bei dieser Vorrichtung ist jedoch kein Dielektikum zwischen der Kathode und der Innenwand aufgedruckt.

Der vorstehend beispielhaft angedeutete Stand der Technik für das elektrochemische Polieren von Rohr-Innenwänden läßt sich grob in zwei Klassen aufteilen:
1) In das innenseitig zu polierende Rohr wird eine durchgehende Kathode eingesetzt und der Elektrolyt wird durch das anodisch geschaltete Rohr gepumpt. Während des Elektropolierens liegt das Rohr entweder waagerecht oder leicht schräg und wird um seine Längsachse gedreht. Es ist dabei auch möglich, das Rohr vertikal zu stellen.
2) Es wird eine nur partiell auf jeweils einen bestimmten Abschnitt der Rohr-Innenwand einwirkende Kathode (die also wesentlich kürzer ist äls das zu elektropolierende Rohr) durch das Rohr bewegt. Dabei wird der Elektrolyt durch das Rohr gepumpt.

Die bekannten Verfahren und Vorrichtungen zum elektrochemischen Polieren und/oder Beizen von Rohr-Innenflächen haben den Nachteil, daß zur vollständigen Füllung, Durchspülung und Kühlung des Rohres ein sehr hoher Elektrolytverbrauch erforderlich ist. Auch müssen die bei der elektrolytischen Polierung entstehenden Gase (Wasserstoff und Sauerstoff) abgeführt werden, was ebenfalls einen sehr hohen Elektrolyt-Durchsatz durch das Rohr bedingt.

Auch können bei den bekannten Vorrichtungen und Verfahren nur Elektrolyte eingesetzt werden, deren Metallgehalt erheblichen Einschränkungen unterworfen ist. Ein erhöhter Metallgehalt in den Elektrolyten führt bei den bekannten Vorrichtungen nämlich zur Passivierung der Kathodenoberflächen durch Belegung mit kathodisch abgeschiedenem Metallschlamm, was eine erhebliche Reduzierung der Polierqualität zur Folge hat. Um den Metallgehalt der Elektrolyte gering zu halten, ist es deshalb erforderlich, den Elektrolyte in erheblichen Mengen umzuwälzen.

Auch ist zu berücksichtigen, daß die Beseitigung des mit Metallen angereicherten Elektrolyts zur Vermeidung von Umweltbelastungen sehr große Kosten verursacht. Beim Stand der Technik werden zum Elektropolieren der Innenflächen von Rohren aus austenitischen Chromnickelstählen Gemische aus Phosphorsäure, Schwefelsäure und Wasser verwendet. Diese Säuren stellen schon als solche eine erhebliche Umweltbelastung und ein Gefährdungspotential dar, das besondere Sicherheitsmaßnahmen erforderlich macht.

Der Erfindung liegt die Aufgabe zugrunde, eine Vorrichtung und ein Verfahren zum elektrochemischen Polieren und/oder Beizen der Innenflächen von Rohren zu schaffen, die bzw. das sowohl eine Reduzierung der verwendeten Elektrolytmenge als auch eine Verbesserung der Polier- und Beizqualität ermöglicht. Auch soll durch die Erfindung erreicht werden, daß gegenüber herkömmlichen Verfahren eine wesentlich größere Vielfalt von Elektrolyt-Zusammensetzungen verwendet werden kann.

Die erfindungsgemäße Vorrichtung zur Lösung dieser Aufgabe zeichnet sich aus durch einen Polierkopf, der durch das Rohr bewegbar ist und Zuleitungen für den Elektrolyt und für elektrischen Strom aufweist, eine im Inneren des Polierkopfes angeordnete Kathode und ein zumindest teilweise die Außenwand des Polierkopfes bildendes Dielektrikum, das den Elektrolytstrom durchläßt und zwischen sich und der zu polierenden bzw. zu beizenden Rohr-Innenfläche einen Arbeitsspalt für den Elektrolytstrom freiläßt.

Das erfindungsgemäße Verfahren zur Lösung der gestellten Aufgabe zeichnet sich dadurch aus, daß der Elektrolytstrom in einen mit einer Kathode versehenen Polierkopf und aus diesem durch ein Dielektrikum in einen zwischen dem Dielektrikum und der Rohr-Innenfläche gebildeten Arbeitsspalt gepumpt wird.

Gemäß der Erfindung wird also ein Polierkopf durch das Rohr bewegt. Wesentlich ist, daß zwischen einer aus einem Dielektrikum gebildeten Wand des Polierkopfes und der Innenfläche des Rohres ein sogenannter Arbeitsspalt gebildet wird, in welchen der Elektrolyt durch das Dielektrikum eingepreßt wird.

Durch die erfindungsgemäß vorgesehene Ausbildung eines Arbeitsspalts zwischen dem Dielektrikum und der Innenfläche des Rohres wird der Elektrolytverbrauch im Vergleich zum Stand der Technik erheblich gesenkt.

Es hat sich auch gezeigt, daß durch die Kombination von elektrochemischem Polieren mit dem Wischeffekt des Dielektrikums die Wirksamkeit des Elektropoliervorgangs in einer nach herkömmlichen Verfahren nicht zu erzielende Weise die Polierqualität erheblich verbessert werden kann. Auch können mit Erfolg sehr unterschiedliche Elektrolyte verwendet werden, die im Vergleich zum Stand der Technik insbesondere eine wesentlich geringere Umweltbelastung darstellen. Es können Elektrolyte eingesetzt werden, die über lonenaustauscher oder elektrolytische Abscheidezellen regenerierbar sind. Dabei ist es möglich, den Metallgehalt des Elektrolyten so niedrig zu halten, daß die Kathodenoberflächen nicht durch abgeschiedene Metallschlämme passiviert werden können.

In einer bevorzugten Variante der Erfindung ist vorgesehen, daß der in den Polierkopf einströmende Elektrolytstrom in einen anodischen Teilstrom und einen kathodischen Teilstrom aufgeteilt ist, wobei der anodische Teilstrom das Dielektrikum und die Rohr-Innenfläche, aber nicht die Kathode passiert, während der kathodische Teilstrom die Kathode, aber nicht die Rohr-Innenfläche passiert.

Eine derartige Auftrennung des Elektrolytstromes in anodische und kathodische Teilströme ist aus der nicht vorveröffentlichten europäischen Patentanmeldung 86 105 747 der Anmelderin beim partiellen elektrochemischen Polieren von freien Oberflächen bekannt. Alle dort erwähnten Vorteile gelten auch für das Innenpolieren von Rohren.

Weitere Vorteile der Erfindung ergeben sich aus den Unteransprüchen.

Nachfolgend werden Ausführungsbeispiele der Erfindung anhand der Zeichnung näher erläutert. Es zeigt:
Fig. 1 einen Schnitt durch den Teil eines Rohres, dessen Innenfläche poliert werden soll, sowie einen im Rohr bewegbaren Polierkopf und
Fig. 2 einen Schnitt gemäß Fig. 1 mit einem Polierkopf, in dem der Elektrolytstrom in einen anodischen und einen kathodischen Teilstrom getrennt wird.

Ein Rohr 10 aus Stahl, beispielsweise Chromnickelstahl, soll innenseitig gereinigt und poliert werden. Hierzu wird der Polierkopf (12) langsam durch das Rohr 10 bewegt. Der Polierkopf 12 wird mitunter auch als "Tampon" bezeichnet. Mittels einer Führung 14, die als Rohr mit wesentlich geringerem Durchmesser als das zu reinigende Rohr 10 ausgebildet ist, wird der Polierkopf 12 durch das Rohr 10 bewegt.

Wie den Fig. 1 und 2 zu entnehmen ist, ist der Polierkopf 12 etwa zylinderförmig ausgebildet und liegt konzentrisch in dem zu reinigenden Rohr 10.

Der Mantel des zylinderförmigen Polierkopfes 12 wird durch ein Dielektrikum 18 gebildet, das durchgehend einen gleichmäßigen Abstand zur Innenfläche 16 des Rohres 10 aufweist.

Der Polierkopf 12 ist in Richtung des Pfeiles 20, also in beiden Richtungen durch das Rohr 10 bewegbar.

Der Elektrolytstrom 22 tritt in den Fig. 1 und 2 durch die Führung 14 von rechts in den Polierkopf 12 ein und wird beim Ausführungsbeispiel gemäß Fig. 1 durch das Dielektrikum 18 gemäß den Pfeilen radial nach außen gepreßt.

Die Führung 14 nimmt bei beiden Ausführungsbeispielen gemäß den Fig. 1 und 2 jeweils die elektrischen Versorgungsleitungen 25 für die Kathoden 26 auf.

Zwischen den zylindermantelförmigen dielektrischen Außenwänden des Polierkopfes 12 und der Innenfläche 16 des Rohres 10 wird ein gleichförmiger enger Arbeitsspalt 28 gebildet. Der Elektrolytstrom 22' passiert den Arbeitsspalt 28 und bewirkt in bekannter Weise an der Innenfläche 16 die elektrochemische Abtragung und Politur.

Beim in Fig. 2 gezeigten Ausführungsbeispiel wird der in den Polierkopf 12 eintretende Elektrolytstrom 22 in einen kathodischen und einen anodischen Teilstrom 30 bzw. 32 aufgeteilt. Der kathodische Teilstrom 30 passiert nur die Kathoden 26, nicht aber das Dielektrikum 18 und den Arbeitsspalt 28. Somit gelangt das an den Kathoden 26 gebildete Wasserstoffgas nicht zum Dielektrikum 18 und auch nicht zur zu polierenden Innenfläche 16, wodurch zum einen verhindert ist, daß das Dielektrikum 18 mit Wasserstoffgas belastet wird und zum anderen auch schädliche Wirkungen des Wasserstoffs an der Innenfläche 16 vermieden sind.

Der anodische Teilstrom 32 passiert gemäß Fig. 2 die-dielektrische Wand 18 und den Arbeitsspalt 28, so daß die elektrochemische Politur der Innenfläche 16 erfolgen kann.

Der kathodische Teilstrom 30 tritt durch eine Öffnugn 34 in der Vorderwand des Polierkopfes 12 aus und wird ebenso wie der anodische Teilstrom 32 aufgefangen und nach einer Regenerierung gegebenenfalls zurückgeführt.

Als Dielektrikum 18 werden bevorzugt textile Teflongewebe verwendet. Auch können Glasfasergewebe und säurebeständige Kunststoffgewebe und - vliese eingesetzt werden.

Die Abmessungen des Polierkopfes 12 und insbesondere des Dielektrikums 18 werden bei einem gegebenen Rohr-Innendurchmesser so angepaßt oder gewählt, daß ein Arbeitsspalt mit optimaler Stärke entsteht.

## Patentansprüche

1. Vorrichtung zum elektrochemischen Polieren und/oder Beizen der Innenflächen (16) von anodisch geschalteten Rohren (10) mittels eines strömenden Elektrolyten (22), mit
- einem Polierkopf (12),
- Mitteln (14) zum Bewegen des Polierkopfes (12) durch das Rohr (10),
- Zuleitungen (14; 25) für den elektrolyt und für elektrischen Strom zum Polierkopf (12), und
- einer im Inneren des Polierkopfes (12) angeordneten Kathode, (26), dadurch gekennzeichnet, daß zwischen der Kathode (26) und der Innenfläche (16) des Rohres (10) ein Dielektrikum (18) angeordnet ist, welches für den Elektrolyt durchlässig ist und zwischen sich und der Innenfläche (16) des Rohres (10) einen Spalt (28) für den Elektrolytstrom (22', 32) freiläßt.

2. Vorrichtung nach Anspruch 1, dadurch gekennzeichnet, daß der Polierkopf (12) zumindest annähernd zylinderförmig ist, wobei das Dielektrikum (18) zumindest teilweise den Mantel des Zylinders bildet.

3. Vorrichtung nach einem der Ansprüche 1 oder 2, dadurch gekennzeichnet, daß Mittel (14; 25, 26) vorgesehen sind, welche den in den Polierkopf (12) einströmenden Elektrolytstrom (22) in einen anodischen Teilstrom (32) und einen kathodischen Teilstrom (30) aufteilen derart, daß der anodische Teilstrom das Dielektrikum (18) und die Rohr-Innenfläche (16), aber nicht die Kathode (26) passiert, während der kathodische Teilstrom (30) die Kathode (26), aber nicht die Rohr-Innenfläche (16) passiert.

4. Vorrichtung nach einem der Ansprüche 1 bis 3, dadurch gekennzeichent, daß der Polierkopf (12) mit einer Führung (14) verbunden ist, die als Rohr ausgeformt ist und in der sich die elektrischen Leitungen (25) des Polierkopfes erstrecken.

5. Vorrichtung nach einem der Ansprüche 1 bis 3, dadurch gekennzeichnet, daß der Polierkopf (12) mittels einer elastischen Schlauchleitung mit Elektrolyt sowie Strom versorgt und mittels einer Stange oder eines Seiles durch das Rohr (10) gezogen wird.

6. Verfahren zum elektrochemischen Polieren und/oder Beizen von Rohr-Innenflächen (16), bei dem ein Elektrolyt die anodisch geschaltete Rohr-Innenfläche passiert, dadurch gekennzeichnet, daß der Elektrolytstrom (22) in einen mit einer Kathode (26) versehenen Polierkopf (12) und aus diesem durch ein Dielektrikum (18) in einen zwischen dem Dielektrikum und der Rohr-Innenfläche (16) gebildeten Arbeitsspalt (28) gepumpt wird.

7. Verfahren nach Anspruch 6, dadurch gekennzeichnet, daß der Elektrolytstrom (22) im Polierkopf (12) in einen anodischen Teilstrom (32) und in einen kathodischen Teilstrom (30) aufgeteilt wird, wobei der anodische Teilstrom das Dielektrikum (18) und die Rohr-Innenfläche (16), aber nicht die Kathode (26) passiert, während der kathodische Teilstrom (30) die Kathode (26), aber nicht das Dielektrikum und die Rohr-Innenfläche (16) passiert.

8. Verfahren nach einem der Ansprüche 6 oder 7, dadurch gekennzeichnet, daß der Polierkopf (12) durch das Rohr (10) bewegt wird.

## Revendications

1. Dispositif de polissage et/ou de décapage électrochimique(s) des surfaces intérieures (16) de tubes (10) montés comme anodes au moyen d'un courant d'électrolyte (22), comprenant
- une tête de polissage (12),
- des moyens (14) destinés à déplacer la tête de polissage (12) à travers le tube (10),
- des conduites d'alimentation (14; 25) en électrolyte et en courant électrique vers la tête de polissage (12), et
- une cathode (26), disposée à l'intérieur de la tête de polissage (12), charactérisé en ce que l'on a disposé entre la cathode (26) et la surface intérieure (16) du tube (10) un diélectrique (18) qui est perméable à l'électrolyte et laisse exister entre lui-même et la surface intérieure (16) du tube (10) un interstice (28) pour le courant d'électrolyte (22', 32).

2. Dispositif selon la revendication 1, caractérisé en ce que la tête de polissage (12) a une forme sensiblement cylindrique, le diélectrique (18) formant au moins une partie de la chemise du cylindre.

3. Dispositif selon l'une quelconque des revendications 1 ou 2, caractérisé en ce que l'on a prévu des moyens (14; 25, 26) qui divisent le courant d'électrolyte (22) qui entre dans la tête de polissage (12) en un courant partiel anodique (32) et un courant partiel cathodique (30), et ce de telle façon que le courant partiel anodique passe par le diélectrique (18) et la surface intérieure (16) du tube, mais pas par la cathode (26), alors que le courant partiel cathodique (30) passe par la cathode (26), mais pas par la surface intérieure (16) du tube.

. 4. Dispositif selon l'une quelconque des revendications 1 à 3, caractérisé en ce que la tête de polissage (12) est reliée à un guidage (14) qui est réalisé sous la forme d'un tube et dans lequel s'étendent les conduites électriques (25) de la tête de polissage.

5. Dispositif selon l'une quelconque des revendications 1 à 3, caractérisé en ce que la tête de polissage (12) est alimentée en électrolyte ainsi qu'en courant électrique au moyen d'un tuyau élastique et est tirée à travers le tube (10) au moyen d'une barre ou d'une corde.

6. Procédé de polissage et/ou de décapage électrochimique(s) de surfaces intérieures (16) de tubes, procédé dans lequel un électrolyte passe par la surface intérieure du tube, montée comme anode, caractérisé en ce que le courant d'électrolyte (22) est pompé pour entrer dans une tête de polissage (12) munie d'une cathode (26) et, en sortant de ladite tête, pour passer à travers un diélectrique (18) et dans un gap de travail (28) défini entre le diélectrique et la surface intérieure (16) du tube.

7. Procédé selon la revendication 6, caractérisé en ce que le courant d'électrolyte (22) est divisé dans la tête de polissage (12) en un courant partiel anodique (32) et un courant partiel cathodique (30), le courant partiel anodique passant par le diélectrique (18) et la surface intérieure (16) du tube, mais pas par la cathode (26), le courant partiel cathodique (30), par contre, passant par la cathode (26), mais pas par le diélectrique et la surface intérieure (16) du tube.

8. Procédé selon l'une quelconque des revendications 6 ou 7, caractérisé en ce que la tête de polissage (12) est déplacée à travers le tube (10).

## Claims

1. An apparatus for electrochemically polishing and/or pickling the inner surfaces (36) of pipes (10), connected as anodes, by means of a flowing electrolyte (22), comprising
- a polishing head (32),
- means (14) for moving the polishing head (12) through the pipe (10),
- supply lines (14; 25) to feed the electrolyte and electric current to the polishing head (12), and
- a cathode (26) arranged in the interior of the polishing head (32), characterized in that a dielectric (18) is arranged between the cathode (26) and the inner surface (76) of the pipe (10) and permits the electrolyte to pass, leaving a gap (28) for passage of the electrolyte stream (22', 32) between itself and the inner surface (16) of the pipe (10).

2. The apparatus as claimed in claim 1, characterized in that the polishing head (12) is at least approximately cylindrical in shape, the dielectric (18) forming, at least partly, the cylinder jacket.

3. The apparatus as claimed in claim 1 or 2, characterized in that means (14; 25, 26) are provided which divide the electrolyte stream (22) entering the polishing head (12) into an anodic partial stream (32) and a cathodic partial stream (30) such that the anodic partial stream flows past the dielectric (18) and the inner pipe surface (16) but not past the cathode (26) while the cathodic partial stream (30) flows past the cathode (26) but not past the inner pipe surface (16).

4. The apparatus as claimed in one of claims 1 to 3, characterized in that the polishing head (12) is connected to a guide means (14) which is embodied by a tube and through which extend the electric lines (25) of the polishing head (25).

5. The apparatus as claimed in one of claims 1 to 3, characterized in that the polishing head (12) is supplied with electrolyte and electric current by way of an elastic hose line and is pulled through the pipe (10) by means of a rod or rope.

6. A method of electrochemically polishing and/or pickling the inner surface (16) of pipes (10), wherein an electrolyte flows past the inner pipe surface connected as anode, characterized in that the electrolyte stream (22) is pumped into a polishing head (12) provided with a cathode (26) and out of the same through a dielectric (18) into a working gap (28) defined between the dielectric and the inner pipe surface (16).

7. The method as claimed in claim 6, characterized in that the electrolyte stream (22) is divided in the polishing head (12) into an anodic partial stream (32) and a cathodic partial stream (30), the anodic partial stream flowing past the dielectric (18) and the inner pipe surface (16) but not past the cathode (26) and the cathodic partial stream (30) flowing past the cathode (26) but not past the dielectric and the inner pipe surface (16).

8. The method as claimed in claim 6 or 7, characterized in that the polishing head (12) is moved through the pipe (10).
